# EUROPÄISCHE PATENTSCHRIFT

(11) **EP 0 671 529 B1**
(45) Veröffentlichungstag und Bekanntmachung des Hinweises auf die Patenterteilung: **10.09.1997**
(21) Anmeldenummer: 95102683.0
(22) Anmeldetag: 24.02.1995
(51) Int. Cl.: E05B 65/12

(54) **Verriegelungsvorrichtung an einem schwenkbar gelagerten Aufbewahrungsbehälter für ein Fahrzeug**
Locking device on a pivotally mounted container for a vehicle
Dispositif de verrouillage d'un casier monté pivotant, par exemple dans un véhicule

(30) Priorität: 07.03.1994 DE 4407522
(43) Veröffentlichungstag der Anmeldung: 13.09.1995
(73) Patentinhaber: Bayerische Motoren Werke Aktiengesellschaft, 80788 München (DE); VALEO GmbH & Co Schliesssysteme KG, 42579 Heiligenhaus (DE)
(72) Erfinder: Weiss, Olaf, D-85402 Kranzberg (DE); Schmidt, Stephan, D-63067 Offenbach (DE); Nover, Walter, D-63500 Seligenstadt (DE)
(74) Vertreter: Dexheimer, Rolf

(56) Entgegenhaltungen:
- DE-U- 8 704 947

## Beschreibung

Die Erfindung bezieht sich auf eine Verriegelungsvorrichtung der im Oberbegriff des Patentanspruchs 1 genannten und aus dem DE-GM 87 04 947 hervorgehenden Art.

Die in der Gebrauchsmusterschrift offenbarte, zum Abschließen eines Handschuhkastens dienende Verriegelungsvorrichtung weist eine Griffplatte mit einem schlüsselbetätigten Schließzylinder und zwei an den Seitenbereichen des Handschuhkastens angelenkte Schwenkrasten auf, die über eine Schwenkrastenwelle drehfest miteinander verbunden sind. Ferner verläuft in einem parallelen Abstand zu dieser eine drehbar gelagerte Sperrklinkenwelle mit einem exzentrischen Kurbelarm, über den beim schlüsselbetätigten Entriegeln der Griffplatte die beiden Schwenkrasten aus der Schließstellung in die Offenstellung verschwenkt werden, so daß der Handschuhkasten geöffnet werden kann. Falls wie üblich der Schließzylinder durch den Zündschlüssel betätigt wird, ist es hierbei erforderlich, daß zum Abschließen des Handschuhkastens der Zündschlüssel abgezogen und damit der Motor abgestellt werden muß.

Aufgabe der Erfindung ist es daher, eine Verriegelungsvorrichtung der im Oberbegriff des Patentanspruchs 1 genannten Art derart auszubilden, daß die Griffplatte in ihrer Verriegelungslage ohne Betätigung des Schließzylinders abgesperrt werden kann.

Zur Lösung der Aufgabe sind die im Patentanspruch 1 dargelegten Merkmale vorgesehen.

Durch den im Bereich der Griffplatte erfindungsgemäß vorgesehenen Betätigungshebel kann diese und damit der Aufbewahrungsbehälter ohne Betätigung des Schließzylinders durch einen Schlüssel in sehr einfacher Weise und vor allem auch bei dunklem Fahrzeuginnenraum abgesperrt werden. Da hierbei die Absperrung des Aufbewahrungsbehälters durch bloßes Verschwenken des Betätigungshebels erfolgt, ist darüber hinaus die Bereitschaft eines Fahrzeuginsassen, den Aufbewahrungsbehälter beim Verlassen des Fahrzeugs abzusperren, größer als beim Absperren durch einen Schlüssel. Dabei besteht die Verriegelungsvorrichtung aus wenigen und verhältnismäßig einfach herstellbaren Teilen, die auch stets zuverlässig zusammenwirken. An der Rückseite der um eine Lagerwelle schwenkbar gelagerten Griffplatte befinden sich ein Schieber, ein exzentrisches Teil und ein zweiarmiger Verschlußhebel, während an einem Aufnahmegehäuse ein zweiarmiger Schwenkhebel angelenkt ist. Durch diesen werden über einen Bowdenzug die am Aufbewahrungsbehälter seitlich vorgesehenen Schwenkrasten betätigt. Bei verrastetem Betätigungshebel liegen die Arme des Verschlußhebels am Schieber bzw. nahe am Schwenkhebel an, wodurch sich die Griffplatte in Verriegelungslage befindet und dadurch der Aufbewahrungsbehälter über die Schwenkrasten und die mit diesen zusammenwirkenden Rastnasen verrastet ist. Die über den verrasteten Betätigungshebel verriegelte Griffplatte kann jedoch nur über den Schlüssel des Schließzylinders entriegelt werden, wobei das exzentrische Teil den Schieber längsverlagert und dadurch ein Arm des Verschlußhebels in eine zugewandte Ausnehmung des Schiebers eintaucht. Bei dem nun möglichen Verschwenken der Griffplatte wird gleichzeitig auch über diese der Schwenkhebel verschwenkt und dadurch das mit diesem in Verbindung stehende flexible Seil des Bowdenzugs in das Aufnahmegehäuse hineinverlagert, so daß die Schwenkrasten entriegelt sind und dadurch der Aufbewahrungsbehälter in die Öffnungslage verschwenkt werden kann (Merkmale der Patentansprüche 1 bis 3).

Gemäß den Merkmalen des Patentanspruchs 4 ist die Griffplatte über ein rohrförmiges, den Schließzylinder aufnehmendes Zwischenteil mit einer abstandsparallel verlaufenden Aufnahmeplatte versehen, die in Verriegelungslage der Griffplatte in eine entsprechend ausgebildete Formausnehmung des Aufnahmegehäuses eintaucht. Dabei bestehen die Griffplatte, das rohrförmige Zwischenteil und die Aufnahmeplatte aus einem einstückigen, im Spritzgießverfahren hergestellten Kunststoffteil.

Der Schieber ist im Bereich der Lagerwelle des Aufnahmegehäuses längsverschiebbar gelagert und wird durch eine sich ihrerseits am Aufnahmegehäuse abstützende Druckfeder gegen den Anschlag gedrückt. Dabei greift ein von der Aufnahmeplatte abstehender Führungsstift in eine fensterartige Ausnehmung des Schiebers ein. Ferner hat die Aufnahmeplatte eine kreisförmige Ausnehmung, in der eine Scheibe mit dem an dieser einstückig ausgebildeten, exzentrischen Nocken drehbar gelagert ist (Merkmale der Patentansprüche 5 und 6).

Der im Bereich der Innenseite der Griffplatte vorgesehene und von dieser überdeckte Betätigungshebel ist einstückig an einer achsparallel zum rohrförmigen Zwischenteil verlaufenden Lagerwelle ausgebildet, die ihrerseits in einem am Zwischenteil und an der Aufnahmeplatte vorgesehenen Lagerung drehbar gelagert ist. Dabei ist der Verschlußhebel am gegenüberliegenden Endbereich der Lagerwelle drehfest angebracht, wobei alle drei Teile aus Kunststoff bestehen. Schließlich wird der erste Arm des Verschlußhebels in dessen Verrastlage durch eine die Lagerwelle umgebende Schenkelfeder gegen den Schieber gedrückt (Merkmale des Patentanspruchs 7).

Der zweiarmige Schwenkhebel ist um einen vom Aufnahmegehäuse abstehenden Lagerbolzen schwenkbar gelagert, wobei die beiden Arme des Schwenkhebels einen Winkel von etwa 140 ° einschließen. Dabei ist am ersten Arm des Schwenkhebels das flexible Seil des Bowdenzugs eingehängt, während der zweite Arm des Schwenkhebels durch einen von der Aufnahmeplatte abstehenden Anschlag beim Verschwenken der Griffplatte verschwenkt wird (Merkmale des Patentanspruchs 8).

Gemäß den Merkmalen des Patentanspruchs 9 sind die an einem fahrzeugaufbaufesten Lagerteil angelenkten Schwenkrasten an ihrem rückseitigen Ende über eine durchlaufende Verbindungstange miteinander verbunden, an der das flexible Seil des zum Schwenkhebel führenden Bowdenzugs angreift, wobei zwischen der Verbindungsstange und einem fahrzeugaufbaufesten Halter eine vorgespannte Druckfeder vorgesehen ist.

Schließlich steht von den beiden Seitenwänden des Aufbewahrungsbehälters jeweils eine Rastnase ab, die eine obenliegende konkave Anlaufbahn und eine untenliegende Hinterschneidung aufweist (Merkmale des Patentanspruch 10).

Ein Ausführungsbeispiel der Erfindung ist in den Zeichnungen dargestellt und wird im folgenden erläutert. Es zeigt:
- Figur 1: eine perspektivische Gesamtansicht eines Aufbewahrungsbehälters in Verrastlage,
- Figur 2: eine perspektivische Ansicht eines Aufbewahrungsbehälters in entrasteter und abwärts geschwenkter Lage,
- Figur 3: eine Ansicht in Pfeilrichtung III in Figur 1 im Bereich der Griffplatte in größerer Darstellung,
- Figur 4: einen Schnitt längs der Linie IV-IV in Figur 3,
- Figur 5: einen Schnitt längs der Linie V-V in Figur 3 in Verriegelungslage der Griffplatte,
- Figur 6: einen der Figur 5 etwa entsprechenden Schnittverlauf, jedoch bei entriegelter und nach außen geschwenkter Griffplatte,
- Figur 7: eine Gesamt-Rückansicht des Aufnahmegehäuses in Pfeilrichtung VII in Figur 5 in Verrastlage des Verschlußhebels,
- Figur 8: eine Gesamt-Rückansicht des Aufnahmegehäuses in Pfeilrichtung VIII in Figur 6 bei entriegelter und nach außen geschwenkter Griffplatte,
- Figur 9: eine den Figuren 7 und 8 etwa entsprechende Rückansicht des Aufnahmegehäuses bei schlüsselbetätigter Entriegelung der Griffplatte und bei Verschwenkung des exzentrischen Nockens durch den ersten Arm des Verschlußhebels über den außenliegenden Betätigungshebel.

Der in den Figuren 1 und 2 dargestellte Aufbewahrungsbehälter 1 befindet sich in einem Fahrzeug, insbesondere in einem Personenkraftwagen, im Bereich der Beifahrerseite und ist unterhalb des Armaturenbretts zwischen einer Verrastlage a (Figur 1) und einer durch Schwerkraft abwärts geschwenkten Entrastlage b (Figur 2) um eine Lagerwelle 2 schwenkbar gelagert. Diese ist von zwei gegenüberliegenden Haltelaschen 3 gehalten, die nahe der Außenseite der beiden Seitenwände 1' des Aufnahmebehälters 1 liegen. Dabei sind die Haltelaschen 3 an einem fahrzeugaufbaufesten Teil 4 befestigt. Üblicherweise dient der Aufbewahrungsbehälter 1 als ein Handschuhkasten.

Zum schwenkfesten Arretieren des Aufbewahrungsbehälters 1 in der Verrastlage a dient eine Verriegelungsvorrichtung 6, die aus zwei Schwenkrasten 7 und einer am linken, oberen Rand der Frontplatte 1'' des Aufbewahrungsbehälters 1 vorgesehenen Griffplatte 10 besteht (Figur 1 bis 4). Die beiden Schwenkrasten 7 haben seitliche, zum Aufbewahrungsbehälter 1 hin offene Rastausnehmungen 8 und sind an ihrem diesen gegenüberliegenden Endabschnitt über eine durchlaufende Verbindungsstange 9 miteinander verbunden. Ferner haben die Schwenkrasten 7 im Mittelbereich ihrer Längserstreckung jeweils eine Lagerbohrung 12, in die jeweils ein von einem fahrzeugaufbaufesten Teil 4 abstehender Schwenkzapfen 13 eingreift, die miteinander fluchten und um die die Schwenkrasten 7 durch einen mit einem Verbindungsteil 46 - das seinerseits an der Verbindungsstange 9 befestigt ist - in Verbindung stehenden Bowdenzug 14 verschwenkt werden. Dieser führt von einem nahe der Verbindungsstange 9 liegenden sowie an einem fahrzeugaufbaufesten Teil 4 angebrachten Halter 15 über die rückwärtige Anlenkung des Aufbewahrungsbehälters 1 zum Bereich der Griffplatte 10, wie die Figuren 1 und 2 zeigen.

Wie in den Figuren 1 bis 4 ferner ersichtlich, ist am linken, oberen Rand der Frontplatte 1'' des Aufbewahrungsbehälters 1 - in Fahrtrichtung des Fahrzeugs gesehen - eine etwa rechteckförmige Ausnehmung 17 vorgesehen, deren Breitseiten etwa parallel zur Oberkante der Frontplatte 1'' verlaufen. In die rechteckförmige Ausnehmung 17 ist ein etwa rechteckförmiges, aus Kunststoff bestehendes Aufnahmegehäuse 18 eingesetzt, das - wie insbesondere Figur 4 zeigt - mit seitlich abstehenden Fortsätzen an einem außenliegenden Wandungsteil der Frontplatte 1'' anliegt und über eine ihrerseits mit dem Aufnahmegehäuse 18 verschraubte Winkelplatte 19 an einem rückseitigen Wandungsteil der Frontplatte 1'' festgelegt ist. Das Aufnahmegehäuse 18 ist mit einer etwa parallel zu seiner obenliegenden Breitseite verlaufenden Lagerwelle 20 für die Anlenkung der Griffplatte 10 versehen, die in ihrer Verriegelungslage c (Figur 3, 4, 5 und 7) etwa parallel zur Außenseite des Aufnahmebehälters 1 verläuft. An der Griffplatte 10 ist einstückig ein rückwärts abstehendes, rohrförmiges Zwischenteil 21 ausgebildet, an dem eine abstandsparallel zur Griffplatte 10 verlaufende Aufnahmeplatte 22 einstückig vorgesehen ist. Diese greift in Verriegelungslage c der Griffplatte 10 in eine Formausnehmung 23 des Aufnahmegehäuses 18 ein, wobei die Formausnehmung 23 umlaufend etwas größer ist als die Aufnahmeplatte 22 (Figur 4 und 5). In die zylindrische Längsbohrung 21' des rohrförmigen Zwischenteils 21 ist ein durch einen nicht dargestellten Schlüssel betätigbarer Schließzylinder 25 eingesetzt, dessen flachprofilförmiger Fortsatz 25' in eine Ausnehmung einer kreisförmigen Scheibe 26 drehfest eingreift. Diese ist in einer kreisförmigen Ausnehmung 27 der Aufnahmeplatte 22 drehbar gelagert, wobei die Ausnehmung 27 koaxial zur zylindrischen Längsbohrung 21' des rohrförmigen Zwischenteils 21 verläuft. Von der Scheibe 26 steht ein exzentrischer Nocken 28 ab, der um ein exzentrisches Maß e (Figur 9) in bezug auf die Rotationsachse der kreisförmigen Scheibe 26 versetzt angeordnet ist. Dabei ist der exzentrische Nocken 28 am Endbereich eines ebenfalls von der Scheibe 26 abstehenden Querstegs 28' ausgebildet, in dessen innenliegende Ausnehmung der Fortsatz 25' des Schließzylinders 25 eingreift (Figur 5 und 6).

Ferner weist die Aufnahmeplatte 22 eine Längsausnehmung 31 für eine Druckfeder 32 auf, die sich an der Aufnahmeplatte 22 abstützt und mit Vorspannung gegen einen vom Schieber 30 abstehenden und in die Längsnut 31 ragenden Fortsatz 30'' wirkt. Hierdurch wird der Schieber 30 in Ruhelage (bei sich in Verriegelungslage c befindender Griffplatte 10) über seine rechtwinklig vom Längsteil abstehende Anlageschulter 30''' gegen den exzentrischen Nocken 28 gepreßt (Figur 7). Der Schieber 30 ist an dem sich an die Anlageschulter 30"' anschließenden Abschnitt als ein Längsteil mit rechteckförmigem Querschnittsprofil ausgebildet, wobei am Endbereich des Längsteils eine zum exzentrischen Nocken 28 hin offene Ausnehmung 33 vorgesehen ist, an die sich rechtwinklig eine zur Oberseite des Schiebers 30 hin offene Längsausnehmung 33' anschließt. Schließlich hat der Schieber 30 auch eine benachbart der Druckfeder 32 liegende fensterartige Durchgangsöffnung 34, in die ein von der Aufnahmeplatte 22 abstehender Führungsstift 35 eingreift. Durch diesen und durch den in die Längsausnehmung 31 eingreifenden Fortsatz 30'' wird der Schieber 30 bei Längsverschiebungen zuverlässig geführt.

Wie in Figur 4 ersichtlich, ist am rohrförmigen Zwischenteil 21 ein Lagerauge 37 einstückig ausgebildet, welches eine Lagerbohrung aufweist. Ferner ist auch in der Aufnahmeplatte 22 eine Lagerbohrung 38 vorgesehen, die mit der Lagerbohrung des Lagerauges 37 fluchtet und achsparallel zum rohrförmigen Zwischenteil 21 verläuft. Dabei ist in der Lagerbohrung 38 und in der Lagerbohrung des Lagerauges 37 eine aus Kunststoff bestehende Lagerwelle 39 drehbar gelagert, wobei an dem über das Lagerauge 37 hinausragenden Endabschnitt der Lagerwelle 39 ein bogenförmig verlaufender Betätigungshebel 36 einstückig und damit drehfest ausgebildet ist. Dieser erstreckt sich bis nahe zur Unterkante der Griffplatte 10. Schließlich ist an dem über die Aufnahmeplatte 22 hinausragenden Endabschnitt der Lagerwelle 39 ein zweiarmiger Verschlußhebel 40 drehfest angebracht, der einen ersten Arm 40' und einen diesem diametral gegenüberliegen, zweiten Arm 40'' aufweist, wie die Figuren 7 bis 9 zeigen. In Figur 4 ist ersichtlich, daß die Lagerwelle 39 von einer Schenkelfeder 41 umgeben ist, deren erster Endabschnitt an einem von der Lagerwelle 39 abstehenden Querstift anliegt, während der gegenüberliegende zweite Endabschnitt der Schenkelfeder 41 mit Vorspannung am Lagerauge 37 anliegt. Durch die Wirkung der vorgespannten Schenkelfeder 41 wird der erste Arm 40' des Verschlußhebels 40 in seiner in Figur 7 dargestellten Verrastlage f gegen den Schieber 30 gepreßt, während hierbei der zweit Arm 40'' des Verschlußhebels 40 an eine Stützschulter 51 des ersten Arms 50' eines zweiarmigen Schwenkhebels 50 angrenzt. Schließlich steht von der Aufnahmeplatte 22 ein mit dem zweiten Arm 50'' des zweiarmigen Schwenkhebels 50 zusammenwirkender Anschlag 42 ab, dessen Endbereich über die Aufnahmeplatte 22 seitlich hinausragt und dabei als ein Anschlag für die Aufnahmeplatte 22 in Entriegelungslage d der Griffplatte 10 dient (Figur 6).

In das Aufnahmegehäuse 18 ist gegenüberliegend des Schiebers 30 ein Lagerbolzen 43 eingesetzt, um den ein zweiarmiger Schwenkhebel 50 schwenkbar gelagert ist. Dieser weist einen ersten Arm 50' und zweiten Arm 50'' auf, die einen zum Schieber 30 hin offenen Winkel von etwa 140 ° einschließen. Dabei ist am ersten Arm 50' eine zum Verschlußnebel 40 hin abstehende Stützschulter 51 ausgebildet und ferner am Endabschnitt des ersten Arms 50' eine Durchgangsbohrung 52 vorgesehen, welche zur Aufnahme des flexiblen Seils 14' und eines an diesem befestigten Nippels des Bowdenzugs 14 dient, wie die Figuren 7 bis 9 zeigen. Zur Abstützung des ersten Arms 50' des Schwenkhebels 50 in der in Figur 7 dargestellten Verriegelungslage c der Griffplatte 10 ist am unteren Eckbereich des Aufnahmegehäuses 18 ein Aufnahmeteil 44 mit einer Stufenbohrung 44' vorgesehen, in der der Endabschnitt des Bowdenzugs 14 eingesetzt und dessen flexibles Seil 14' durchgeführt ist. Schließlich liegt das freie Ende des zweiten Arms 50'' des Schwenkhebels 50 an dem von der Aufnahmeplatte 22 abstehenden Anschlag 42 durch die Wirkung der den Endabschnitt des flexiblen Seils 14' des Bowdenzugs 14 umgebenden Druckfeder 45 an (Figuren 1 und 2). Die von der Aufnahmeplatte 22 abstehenden Teile, nämlich der Schieber 30, der exzentrische Nocken 28 und der zweiarmige Verschlußhebel 40 sind in ihrer Dicke derart bemessen, daß sie beim Verschwenken der Griffplatte 10 von der in Figur 5 dargestellten Verriegelungslage c in die in Figur 6 veranschaulichte Entriegelungslage d an dem zweiarmigen Schwenkhebel 50 vorbeigeschwenkt werden können. In Figur 6 ist ferner auch ersichtlich, daß hierbei der Endabschnitt des seitlich abstehenden Anschlags 42 am Boden des Aufnahmegehäuses 18 anliegt.

In den Figuren 1 und 2 ist zu ersehen, daß von der Verbindungsstange 9 das an dieser angebrachte Verbindungsteil 46 nach oben absteht, an dem das flexible Seil 14' des Bowdenzugs 14 befestigt ist. Dabei liegt die das flexible Seil 14' umgebende Druckfeder 45 am Verbindungsteil 46 und am Halter 15 mit Vorspannung an. Schließlich steht von den Außenseiten der beiden Seitenwände 1' des Aufbewahrungsbehälters 1 jeweils eine Rastnase 47 ab, an die sich eine zur Lagerwelle 2 des Aufbewahrungsbehälters 1 erstreckende, konkave Anlaufbahn 48 anschließt. Über diese werden die Schwenkrasten 7 - bei dem im folgenden erläuterten Verriegelungsvorgang mit dem Aufbewahrungsbehälter 1 - beim Hochschwenken des Aufbewahrungsbehälters 1 zu dessen Frontplatte 1'' hin geschwenkt. Durch eine an den Rastnasen 47 vorgesehene, untenliegende Hinterschneidung 49 ist gewährleistet, daß die Rastausnehmungen 8 der Schwenkrasten 7 zuverlässig mit den Rastnasen 47 verrastet werden können.

Die Wirkungsweise der erfindungsgemäßen Verriegelungsvorrichtung 6 ist folgende (Figuren 1 bis 9):

### a) Verriegelungslage h der Schwenkrasten 7 mit den Rastnasen 47 des Aufbewahrungsbehälters 1 (Figur 1, Figur 3 und Figur 7).

In der in Figur 1 dargestellten Verriegelungslage h der Schwenkrasten 7 umgreifen deren Rastausnehmungen 8 durch die sich an dem fahrzeugaufbaufesten Halter 15 abstützende und mit Vorspannung gegen das Verbindungsteil 46 wirkende Druckfeder 45 die Rastnasen 47 des Aufnahmebehälters 1, wobei sich dieser damit in Verrastlage a befindet. Wie in Figur 7 ersichtlich, wird hierbei der Schieber 30 durch die Wirkung der Druckfeder 32 gegen den exzentrischen Nocken 28 gepreßt, wobei gleichzeitig der erste Arm 40' des sich in Verrastlage f befindenden Verschlußhebels 40 durch die Wirkung der vorgespannten Schenkelfeder 41 gegen den Schieber 30 gepreßt wird; hierbei liegt der zweite Arm 40'' des Verschlußhebels 40 nahe an der Stützschulter 51 des Schwenkhebels 50. Nachdem hierbei der erste Arm 50' des Schwenkhebels 50 über das flexible Seil 14' des Bowdenzugs 14 durch die Wirkung der vorgespannten Druckfeder 45 gegen das gehäusefeste Aufnahmeteil 44 gezogen wird, liegt der zweite Arm 50'' des Schwenkhebels 50 federbelastet am Anschlag 42 der Aufnahmeplatte 22 an, so daß die Griffplatte 10 schwenkfest festgelegt ist und sich damit in der Figur 5 dargestellten Verriegelungslage c befindet. Bei versuchtem Ausschwenken der Griffplatte 10 (Pfeilrichtung p) durch höheren Kraftaufwand stützt sich schließlich auch der zweite Arm 40'' des Verschlußhebels 40 an der Stützschulter 51 des Schwenkhebels 50 ab und verhindert somit das Ausschwenken der Griffplatte 10.

Zum Verschwenken des Aufbewahrungsbehälters 1 von der Verrastlage a (Figur 1) in die Entrastlage b (Figur 2) wird in den Schließzylinder 25 ein Schlüssel eingesetzt, wobei durch dessen Drehung der am Schließzylinder 25 vorgesehene Fortsatz 25' und damit die mit diesem in drehfester Verbindung stehende Scheibe 26 gedreht und dadurch schließlich der exzentrische Nocken 28 in Pfeilrichtung m verschwenkt wird. Dieser beaufschlagt hierbei den Schieber 30 an dessen Anlageschulter 30''' und verschiebt ihn dabei gegen die Wirkung der Druckfeder 32 in Pfeilrichtung n, wodurch der Schieber 30 schließlich eine zurückgesetzte, in Figur 8 dargestellte Schiebestellung einnimmt. Sobald diese erreicht ist, wird der erste Arm 40' des Verschlußhebels 40 durch die Wirkung der vorgespannten Schenkelfeder 41 in die nach unten offene Ausnehmung 33 des Schiebers 30 eingeschwenkt, wobei auch der an einem Anschlagstift 29 anliegende zweite Arm 40'' des sich hierbei in Entrastlage g befindenden Verschlußhebels 40 innerhalb der Aufnahmeplatte 22 liegt; dessen Zwischenarm 40"' überdeckt dabei den Endbereich des Querstegs 28' des exzentrischen Nockens 28. Nunmehr kann die Griffplatte 10 in Pfeilrichtung p (Figur 6) in die Entriegelungslage d verschwenkt werden, wobei über den Anschlag 42 der zweite Arm 50'' des Schwenkhebels 50 von der in Figur 7 mit durchgezogenen Linien dargestellten Schwenklage in die mit strichpunktierten Linien dargestellte Schwenklage - die in Figur 8 mit durchgezogenen Linien dargestellt ist - verlagert und dadurch über den ersten Arm 50' des Schwenkhebels 50 das flexible Seil 14' des Bowdenzugs 14 in Pfeilrichtung q in das Aufnahmegehäuse 18 hineingezogen wird; hierdurch werden die Schwenkrasten 7 über das Verbindungsteil 46 und die Verbindungsstange 9 sowie unter erhöhter Vorspannung der Druckfeder 45 in Pfeilrichtung r verschwenkt. Hierdurch werden die Rastausnehmungen 8 der Schwenkrasten 7 von den Rastnasen 47 des Aufbewahrungsbehälters 1 weggeschwenkt, so daß dieser in die Entrastlage b verschwenkt werden kann und sich dabei die Schwenkrasten 7 in Entriegelungslage k befinden (Figur 2).

Beim Hochschwenken des Aufbewahrungsbehälters 1 gleiten nahe der Verrastlage a die freien Enden der Schwenkrasten 7 über die konkave Anlaufbahn 48 und werden dadurch verschwenkt, wobei schließlich durch die Wirkung der Druckfeder 45 die Rastausnehmungen 8 der Schwenkrasten 7 die Rastnasen 47 verrastend umgreifen.

### b) Absperren der Griffplatte 10 über den Betätigungshebel 36 (Figur 1, Figur 3, Figur 7 und Figur 9).

Die Griffplatte 10 kann erfindungsgemäß durch ein bloßes Verschwenken des Betätigungshebels 36 - also ohne Betätigung des Schließzylinders 25 durch einen Schlüssel - verriegelt und damit der Aufbewahrungsbehälter 1 in der Verrastlage a abgesperrt werden (üblicherweise beim Verlassen des Fahrzeugs). Hierbei wird bei sich in Verriegelungslage h befindenden Schwenkrasten 7 (Figur 1) und bei in die Formausnehmung 23 des Aufnahmegehäuses 8 eingeschwenkter Aufnahmeplatte 22 lediglich der Betätigungshebel 36 gegen die Wirkung der Schenkelfeder 41 in Pfeilrichtung s verschwenkt, wie in Figur 9 dargestellt, wodurch der erste Arm 40' des Verschlußhebels 40 in Pfeilrichtung t verschwenkt wird. Hierdurch wird der Quersteg 28' des exzentrischen Nockens 28 beaufschlagt und dieser dadurch bei Erzeugung einer Winkeldrehung von mindestens etwa 40 ° und bei Drehung der Scheibe 26 in Pfeilrichtung v in die in Figur 7 dargestellte Schwenklage verlagert. Nach Loslassen des Betätigungshebels 36 nimmt der Verschlußhebel 40 die in Figur 7 dargestellte Verrastlage f ein, in der der erste Arm 40' durch die Wirkung der Schenkelfeder 41 gegen den Schieber 30 gepreßt wird und der zweite Arm 40'' nahe der Stützschulter 51 des Schwenkhebels 50 liegt. Somit befindet sich wiederum die Griffplatte 10 in der in Figur 5 dargestellten und unter a) geschilderten Verriegelungslage c. Nach Verriegelung der Griffplatte 10 durch den Betätigungshebel 36 kann diese nur durch Betätigung des Schließzylinders 25 mittels des Schlüssels entriegelt werden, wie unter a) geschildert.

## Patentansprüche

1. Verriegelungsvorrichtung (6) an einem schwenkbar gelagerten Aufbewahrungsbehälter (1) für ein Fahrzeug, insbesondere an einem Handschuhkasten, bestehend aus einer an der Außenseite des Aufbewahrungsbehälters (1) schwenkbar gelagerten Griffplatte (10) mit einem Schließzylinder (25) und aus mindestens einer Schwenkraste (7), über die der Aufbewahrungsbehälter (1) in Verriegelungslage (c) der Griffplatte (10) mit einem fahrzeugaufbaufesten Teil (4) verrastet wird, während die Schwenkraste (7) in der Entriegelungslage (d) der Griffplatte (10) entriegelt wird, dadurch gekennzeichnet, daß die Griffplatte (10) durch einen außenseitig zugänglichen Betätigungshebel (36) verriegelbar und über den Schließzylinder (25) entriegelbar ist.

2. Verriegelungsvorrichtung nach Anspruch 1, dadurch gekennzeichnet, daß
- an der Griffplatte (10) rückseitig ein Schieber (30) verschiebbar gelagert ist, der bei verriegelter Griffplatte federbelastet an einem Anschlag, insbesonders an einem exzentrischen Nocken (28), anliegt, während der Schieber durch ein mit dem Schließzylinder (25) in Verbindung stehendes exzentrisches Teil (28) gegen Federwirkung verlagert und dadurch die Griffplatte entriegelt wird,
- an der Griffplatte (10) rückseitig ferner ein zweiarmiger Verschlußhebel (40) schwenkbar gelagert ist, der durch den im Bereich der Außenseite der Griffplatte zugänglichen Betätigungshebel (36) in eine Verrastlage (f) verlagert wird, in der seine beiden gegenüberliegenden Arme (40', 40") federbelastet gegen den Schieber (30) und gegen einen zweiarmigen Schwenkhebel (50) wirken,
- am Aufbewahrungsbehälter (1) oder an einem an diesem angebrachten Aufnahmegehäuse (18) ein zweiarmiger Schwenkhebel (50) angelenkt ist, über dessen dem Verschlußhebel (40) zugeordneten ersten Arm (50') die Schwenkraste (7) nach Entriegeln der Griffplatte (10) betätigbar ist, während diese auf den zweiten Arm (50") zum Verschwenken des Schwenkhebels einwirkt.

3. Verriegelungsvorrichtung nach Anspruch 2, dadurch gekennzeichnet, daß sich an der Griffplatte (10) rückseitig befindenden Teile, wie der Schieber (30), der exzentrische Nocken (28), und der zweiarmige Verschlußhebel (40), beim Verlagern der Griffplatte in die Entriegelungslage (d) am zweiarmigen Schwenkhebel (50) vorbeigeschwenkt werden.

4. Verriegelungsvorrichtung nach Anspruch 2, wobei die Griffplatte an einem seinerseits am Aufnahmebehälter angebrachten Aufnahmegehäuse etwa parallel zur Außenseite des Aufnahmebehälters verschwenkbar ist, dadurch gekennzeichnet, daß
- die Griffplatte (10) an ihrem oberen Randbereich über eine Lagerwelle (20) an dem etwa rechteckförmigen Aufnahmegehäuse (18) angelenkt ist,
- vom Mittelbereich der Griffplatte (10) ein den Schließzylinder (25) aufnehmendes und sich zum Aufnahmegehäuse (18) erstreckendes, rohrförmiges Zwischenteil (21) absteht, an dem eine etwa parallel zur Griffplatte verlaufende Aufnahmeplatte (22) einstückig ausgebildet ist, die in Verriegelungslage (c) der Griffplatte in eine etwa ihrer Außenkontur entsprechende Formausnehmung (23) des Aufnahmegehäuses eintaucht.

5. Verriegelungsvorrichtung nach Anspruch 4, dadurch gekennzeichnet, daß der sich im Bereich der lagerwellenseitigen Breitseite des Aufnahmegehäuses (18) befindende Schieber (30)
- auf der Aufnahmeplatte (22) etwa parallel zu ihrer Breitseite (22') längsverschiebbar geführt ist und durch eine sich an der Aufnahmeplatte abstützende Druckfeder (32) in Ruhelage gegen den Anschlag (28) gepreßt wird,
- als ein Längsteil mit einer dem zweiarmigen Verschlußhebel (40) zugewandten Ausnehmung (33) versehen ist, in die der erste Arm (40') des Verschlußhebels im entriegelten Zustand der Griffplatte (10) eintaucht, während in der anderen Lage des Schiebers (30) an diesem der erste Arm (40') des Verschlußhebels federbelastet anliegt.

6. Verriegelungsvorrichtung nach Anspruch 2 bis 5, wobei die Schwenkraste über eine exzentrische Einrichtung betätigt wird, gekennzeichnet durch eine in der Aufnahmeplatte (22) des Aufnahmegehäuses (18) drehbar gelagerte Scheibe (26) mit einem von dieser abstehenden und einstückig ausgebildeten exzentrischen Nocken (28), der in einem Winkelbereich des Schiebers (30) liegt, wobei
- der Schieber (30) im verriegelten Zustand der Griffplatte (10) durch die Wirkung der Druckfeder (32) an den als exzentrischen Nocken (28) ausgebildeten Anschlag anliegt, während
- bei einer schlüsselbetätigten, ein Verschwenken des Aufbewahrungsbehälters (1) ermöglichenden Drehung des Schließzylinders (25) die mit diesem in Wirkverbindung stehende Scheibe (26) gedreht und dabei der exzentrische Nocken (28) derart verschwenkt wird, daß er den Schieber (30) beaufschlagt, der hierbei gegen die Wirkung der Druckfeder (32) in eine zurückgesetzte Schiebestellung verlagert wird, in der sich die Griffplatte (10) im entriegelten Zustand befindet.

7. Verriegelungsvorrichtung nach Anspruch 5, dadurch gekennzeichnet, daß an der Aufnahmeplatte (22) eine Lagerbohrung (38) und am rohrförmigen Zwischenteil (21) ein mit der Lagerbohrung fluchtendes Lagerauge (37) für eine drehbar gelagerte, etwa parallel zum Zwischenteil verlaufende Lagerwelle (39) vorgesehen ist, an deren über die Aufnahmeplatte hinausragenden Endabschnitt der Verschlußhebel (40) drehfest vorgesehen ist, während an ihrem gegenüberliegenden Ende der nahe der Innenseite der Griffplatte (10) liegende Betätigungshebel (36) drehfest angebracht ist, wobei der erste Arm (40') des Verschlußhebels (40) in dessen Verrastlage (f) durch eine die Lagerwelle umgebende Schenkelfeder (41) gegen den Schieber (30) gepreßt wird und hierbei der zweite Arm (40") des Verschlußhebels nahe einer Stützschulter (51) des ersten Arms (50') des Schwenkhebels (50) liegt.

8. Verriegelungsvorrichtung nach Anspruch 5, dadurch gekennzeichnet, daß der zweiarmige Schwenkhebel (50) im Bereich der dem Schieber (30) gegenüberliegen Breitseite des Aufnahmegehäuses (18) sowie im Mittelbereich seiner Längserstreckung um einen gehäusefesten Lagerbolzen (43) schwenkbar gelagert ist, wobei die beiden Arme (50', 50") des Schwenkhebels einen zum Schieber hin offenen stumpfen Winkel einschließen und am ersten Arm (50') des Schwenkhebels ein Nippel des flexiblen Seils (14') eines die Schwenkrasten (7) betätigenden Bowdenzugs (14) eingesetzt ist, während der zweite Arm (50") des Schwenkhebels an einem von der Aufnahmeplatte (22) abstehenden Anschlag (42) federbelastet anliegt, der über die Aufnahmeplatte seitlich hinausragt und dabei als ein Anschlag für die Griffplatte (10) in der Entriegelungslage (d) dient.

9. Verriegelungsvorrichtung nach Anspruch 8, mit zwei an jeweils einem Seitenbereich des Aufbewahrungsbehälters vorgesehenen Schwenkrasten, die federbelastet in ihre Verriegelungslage gehalten werden und eine nach außen offene Rastausnehmung haben, dadurch gekennzeichnet, daß
- die Rastausnehmung (8) seitlich an den Schwenkrasten (7) vorgesehen ist,
- die Schwenkrasten (7) im Mittelbereich ihrer Längserstreckung jeweils um einen fahrzeugaufbaufesten Schwenkzapfen (13) schwenkbar gelagert sind,
- die Schwenkrasten (7) an ihren den Rastausnehmungen (8) gegenüberliegenden Endabschnitten über eine durchlaufende Verbindungsstange (9) miteinander verbunden sind,
- die Schwenkrasten (7) durch einen Bowdenzug (14) betätigt werden, der vom Aufnahmegehäuse (18) über den Bereich der Anlenkung des Aufbewahrungsbehälters (1) zu einem fahrzeugaufbaufesten Halter (15) verläuft, wobei das flexible, an seinem halterseitigen Endabschnitt von einer vorgespannten Druckfeder (45) umgebene Seil (14') des Bowdenzugs mit der Verbindungsstange (9) in Verbindung steht.

10. Verriegelungsvorrichtung nach Anspruch 9, dadurch gekennzeichnet, daß an den beiden Seitenbereichen des Aufbewahrungsbehälters (1) jeweils eine seitliche abstehende Rastnase (47) vorgesehen ist, die eine sich zum Anlenkbereich des Aufbewahrungsbehälters erstreckende, konkave Anlaufbahn (48) für die Schwenkraste (7) sowie eine untenliegende Hinterschneidung (49) aufweist.

## Claims

1. A locking device (6) on a pivotably mounted safekeeping container (1), especially a glove box, for a vehicle, comprising a handle plate (10) pivotably mounted on the outside of the safekeeping container (1) and with a closing cylinder (25) and comprising at least one catch (7) by means of which the safekeeping container (1) is locked to a part (4) secured to the vehicle body when the handle plate (10) is in the locked position (c) whereas when the handle plate (10) is in the unlocked position (d) the catch (7) is unlocked, characterised in that the handle plate (10) is lockable by an externally accessible actuating lever (36) and is unlockable via the closing cylinder (25).

2. A locking device according to claim 1, characterised in that
- a slide (30) is mounted for sliding on the back of the handle plate (10) and, when the handle plate is locked, the slide is spring-biased against an abutment, especially an eccentric cam (28), whereas the slide is moved against spring action by an eccentric part (28) connected to the closing cylinder (25), thus unlocking the handle plate,
- a two-armed closure lever (40) is pivotably mounted on the back of the handle plate (10) and is moved by the actuating lever (36), accessible in the region of the outside of the handle plate, into a locked position (f) in which its two opposite arms (40', 40") are spring-biased and act against the slide (30) and against a two-armed rocking lever (50), and
- a two-armed rocking lever (50) is pivoted to the safekeeping container (1) or to a casing (18) disposed on it, and has a first arm (50') associated with the closure lever (40) for actuating the catch (7) after unlocking the handle plate (10), whereas the handle plate acts on the second arm (50") in order to pivot the rocking lever.

3. A locking device according to claim 2, characterised in that parts on the back of the handle plate (10), such as the slide (30), the eccentric cam (28) and the two-armed closure lever (40), are pivoted past the two-armed rocking lever (50) when the handle plate is moved into the unlocked position (d).

4. A locking device according to claim 2, wherein the handle plate, on a casing disposed on the receiving container, is pivotable approximately parallel to the outside of the receiving container, characterised in that
- the upper edge region of the handle plate (10) is pivoted via a bearing shaft (20) to the approximately rectangular casing (18), and
- a tubular intermediate part (21) receiving the closing cylinder (25) and extending to the casing (18) projects from the central region of the handle plate (10) and is formed in one piece with a receiving plate (22) which extends approximately parallel to the handle plate and which, when the handle plate is in the locked position (c), extends into a recess (23) in the casing, the recess corresponding approximately in shape to the outer contour of the handle plate.

5. A locking device according to claim 4, characterised in that the slide (30) in the region of the wide side of the casing (18) on the side of the bearing shaft
- is guided on the receiving plate (22) so as to be longitudinally movable approximately parallel to the wide side (22') thereof and when in the inoperative position is pressed against an abutment (28) by a pressure spring (32) which abuts the receiving plate, and
- in the form of a longitudinal part is provided with a recess (33) which faces the two-armed closure lever (40) and into which the first arm (40') of the closure lever engages when the handle plate (10) is in the unlocked position, whereas when the slide (30) is in the other position the first arm (40') of the closure lever is spring-biased against the slide.

6. A locking device according to claims 2 to 5, wherein the catch is actuated by an eccentric device, characterised by a disc (26) mounted for rotation in the receiving plate (22) of the casing (18) and with an eccentric cam (28) integral with and projecting from it and lying in an angular region of the slide (30), wherein
- when the handle plate (10) is in the locked state, the slide (30) is pressed by the pressure spring (32) against the abutment (28), which is in the form of an eccentric cam, whereas
- when the closure cylinder (25), actuated by a key, rotates and enables the safekeeping container (1) to rotate, the disc (26) in operative connection with the closing cylinder is rotated and the eccentric cam (28) is pivoted so that it acts on the slide (30) which is consequently moved against the action of the pressure spring (32) into a set-back position, in which the handle plate (10) is in the unlocked state.

7. A locking device according to claim 5, characterised in that a bearing bore (38) is provided on the receiving plate (22) and a lug (37) in line with the bore is provided on the tubular intermediate part (21) for a rotatably mounted bearing shaft (39) extending approximately parallel to the intermediate part and on which the end portion of the closure lever (40) projecting beyond the receiving plate is non-rotatably disposed, whereas the actuating lever (36), disposed near the inside of the handle plate (10), is non-rotatably mounted on the other end of the closure lever, wherein the first arm (40') of the closure lever (40) when in the locked position (f) is pressed against the slide (30) by a hairpin spring (41) surrounding the bearing shaft, when the second arm (40") of the closure lever is situated near a supporting shoulder (51) of the first arm (50') of the rocking lever (50).

8. A locking device according to claim 5, characterised in that the two-armed rocking lever (50), in the neighbourhood of the wide side of the casing (18) opposite the slide (30) and in the central region of its longitudinal extent, is pivotably mounted around a bearing pin (43) secured to the casing, wherein the two arms (50', 50") of the rocking lever enclose an acute angle open towards the slide and a nipple of the flexible cable (14') of a Bowden wire (14) actuating the catches (7) is mounted on the first arm (50') of the rocking lever whereas the second arm (50") of the rocking lever is springloaded against an abutment (42) projecting from the receiving plate (22) and projecting laterally over the receiving plate and serving as an abutment for the handle plate (10) in the unlocked position (d).

9. A locking device according to claim 8, comprising two catches, provided one on each side region of the safekeeping container and held under spring load in the locked position and having an outwardly open catch recess, characterised in that
- the catch recess (8) is provided on the side of the catches (7),
- the catches (7) are mounted in the central region of their longitudinal extent so as to be pivotable around a pivot (13) secured to the vehicle,
- the end portions of the catches (7) opposite the recesses (8) are interconnected by a continuous rod (9), and
- the catches (7) are actuated by a Bowden wire (14) which extends from the casing (18) via the region where the safekeeping container (1) is pivoted and via a holder (15) secured to the vehicle, wherein the flexible cable (14') of the Bowden wire, surrounded by a prestressed pressure spring (45) on the end on the side of the holder, is connected to the connecting rod (9).

10. A locking device according to claim 9, characterised in that a laterally projecting catch lug (47) is provided on each of the two side regions of the safekeeping container (1) and has a concave run-up track (48) for the catch (7), the track extending up to the region where the safekeeping container is pivoted, and also has an undercut (49) underneath.

## Revendications

1. Dispositif de verrouillage (6) d'un boîtier (1) monté basculant pour un véhicule notamment une boîte à gants, comprenant une plaque de préhension (10) montée basculante sur le côté extérieur du boîtier (1), ayant un cylindre de serrure (25) et au moins un crochet basculant (7) par lequel le boîtier (1) est accroché en position de verrouillage (c) de la plaque de préhension (10) à une pièce (4) solidaire de la carrosserie du véhicule,
le crochet (7) se déverrouillant en position de déverrouillage (d) de la plaque de préhension (10),
caractérisé en ce que
la plaque de préhension (10) se verrouille par un levier de manoeuvre (36) accessible de l'extérieur et se déverrouille par le cylindre de serrure (25).

2. Dispositif de verrouillage selon la revendication 1, caractérisé en ce que
- sur le côté arrière de la plaque de préhension (10), se trouve un coulisseau (30), monté coulissant qui s'appuie sous l'effet d'un ressort lorsque la plaque de préhension est verrouillée contre une butée notamment une came à excentrique (28) alors que le coulisseau est déplacé par une pièce à excentrique (28) coopérant avec le cylindre de serrure (25) contre l'action d'un ressort et déverrouille ainsi la plaque de préhension,
- le côté arrière de la plaque de préhension (10) comporte en outre un levier de verrouillage (40) à deux bras monté basculant, qui déplace le levier de manoeuvre (36) accessible au niveau du côté extérieur de la plaque de préhension en position de verrouillage (f), pour laquelle ces deux bras opposés (40', 40'') agissent en étant chargés par ressort contre le coulisseau (30) et contre le levier basculant (50) à deux bras,
- un levier basculant (50) à deux bras est articulé sur le boîtier (1) ou un boîtier de réception (18) prévu sur le boîtier, et par son premier bras (50') associé au levier de verrouillage (40), on actionne le crochet (7) après déverrouillage de la plaque de préhension (10), pendant que celle-ci agit sur le second bras (50") pour basculer le levier basculant.

3. Dispositif de verrouillage selon la revendication 2,
caractérisé en ce que
des pièces telles que le coulisseau (30), la came excentrique (28) et le levier de verrouillage (40) à deux bras sur le côté arrière de la plaque de préhension (10), basculent par-dessus le levier basculant (50) à deux bras lorsque la plaque de préhension est placée en position déverrouillée (d).

4. Dispositif de verrouillage selon la revendication 2 dont la plaque de préhension bascule sur un boîtier de réception lui-même prévu sur le boîtier, sensiblement parallèlement au côté extérieur du boîtier de réception,
caractérisé en ce que
- la plaque de préhension (10) est articulée au niveau de son bord supérieur par un axe de palier (20) contre le palier (18) de forme sensiblement rectangulaire,
- une pièce intermédiaire (21) tubulaire est en saillie de la zone médiane de la plaque de préhension (10), pièce qui reçoit le cylindre de serrure (25) et s'étend jusque vers le boîtier de réception (18),
- une plaque de réception (22) sensiblement parallèle à la plaque de préhension étant réalisée en une seule pièce, et cette plaque pénètre en position de verrouillage (c) de la plaque de préhension dans une cavité formée (23) du boîtier de réception et qui correspond sensiblement à son contour extérieur.

5. Dispositif de verrouillage selon la revendication 4,
caractérisé en ce que
le coulisseau (30) qui se trouve au niveau du grand côté vers l'axe de palier du boîtier de réception (18),
- est guidé en coulissement longitudinal sur la plaque de réception (22) sensiblement parallèlement à son grand côté (22') et est pressé contre la butée (28) en position de repos, par un ressort de compression (32) s'appuyant contre la plaque de réception,
- est muni dans sa partie longitudinale, d'une cavité (33) tournée vers le levier de verrouillage (40) à deux bras, dans laquelle pénètre le premier bras (40') du levier de verrouillage en position déverrouillée de la plaque de préhension (10), alors que dans l'autre position du coulisseau (30) le premier bras (40') du levier de verrouillage chargé par ressort s'appuie contre celui-ci.

6. Dispositif de verrouillage selon les revendications 2 à 5, caractérisé en ce que
le crochet est actionné par un dispositif à excentrique, caractérisé par un disque (26) monté à rotation dans la plaque de réception (22) du boîtier de réception (18) avec une came à excentrique (28) dépassant du disque faisant corps avec celui-ci, et se trouvant dans la plage angulaire du coulisseau (30),
- le coulisseau (30) en position de verrouillage de la plaque de préhension (10) étant appliqué par l'action du ressort de compression (32) contre la butée formée par la came excentrique (28), et
- lorsque le cylindre de serrure (25) est commandé par la clé et autorise le basculement du boîtier (1), le disque (26) coopérant avec le cylindre tourne et fait pivoter la came excentrique (28) jusqu'à ce qu'elle agisse sur le coulisseau (30) qui est alors déplacé dans sa position de coulissement, en retrait contre l'action du ressort de compression (32), position dans laquelle la plaque de préhension (10) est à l'état déverrouillé.

7. Dispositif de verrouillage selon la revendication 5,
caractérisé en ce que
la plaque de réception (22) comporte un perçage de palier (38) et sur une pièce intermédiaire (21) tubulaire, il est prévu un oeillet de palier (37) aligné sur le perçage de palier pour recevoir un axe de palier (39) monté à rotation, sensiblement parallèle à la pièce intermédiaire, axe dont le segment d'extrémité qui dépasse de la plaque de réception porte solidairement en rotation le levier de verrouillage (40), alors que son extrémité opposée porte solidairement en rotation le levier de manoeuvre (36) qui se trouve à proximité du côté intérieur de la plaque de préhension (10),
le premier bras (40') du levier de verrouillage (40) étant pressé dans cette position de verrouillage (f) par un ressort à branches (41) entourant l'axe de palier contre le coulisseau (30), le second bras (40") du levier de verrouillage étant situé à proximité d'un épaulement d'appui (51) du premier bras (50') du levier basculant (50).

8. Dispositif de verrouillage selon la revendication 5,
caractérisé en ce que
le levier basculant à deux bras (50) est basculant au niveau du grand côté du boîtier de réception (18) en regard du coulisseau (30) ainsi que dans la zone médiane de sa longueur autour d'un goujon de palier (43) solidaire du boîtier, les deux bras (50', 50") du levier basculant faisant entre eux un angle obtus ouvert en direction du coulisseau et le premier bras (50') du levier basculant reçoit un nipple du câble souple (14') d'un câble Bowden (14) actionnant les crochets (7), alors que le second bras (50'') du levier basculant est appliqué sous l'effet d'un ressort contre une butée (42) dépassant de la plaque de réception (22), cette butée dépassant latéralement de la plaque de réception et servant ainsi de butée pour la plaque de préhension (10) en position déverrouillée (d).

9. Dispositif de verrouillage selon la revendication 8, comportant deux crochets prévus chaque fois dans une zone latérale du boîtier, ces crochets maintenus sous l'effet de ressort en position de verrouillage ayant une cavité d'accrochage ouverte vers l'extérieur,
caractérisé en ce que
- la cavité d'accrochage (8) est prévue sur le côté des crochets (7),
- les crochets (7) sont montés basculants dans leur zone médiane de leur longueur chaque fois autour d'un tourillon (13) de basculement, solidaire de la carrosserie du véhicule,
- les crochets basculants (7) sont reliés par leur segment d'extrémité opposé aux cavités d'accrochage (8) par une barre de liaison (9) traversant,
- les crochets (7) sont actionnés par un câble Bowden (14) qui passe du boîtier de réception (18) par-dessus la zone d'articulation du boîtier (1) jusqu'à un support (15) solidaire du véhicule, le segment d'extrémité, souple, coopérant avec la barre de liaison du côté du support avec un câble (14') du câble Bowden, entouré par un ressort de compression (45) précontraint.

10. Dispositif de verrouillage selon la revendication 9,
caractérisé en ce qu'
au niveau des deux côtés du boîtier (1) il est prévu chaque fois un bec d'accrochage (47) dépassant latéralement, et qui présente un chemin concave (48) s'étendant jusque dans la zone d'articulation du boîtier pour les crochets (7) ainsi qu'une contredépouille (49) située en dessous.
